# FASCICULE DE BREVET EUROPEEN

(11) **EP 0 572 536 B1**
(45) Date de publication et mention de la délivrance du brevet: **01.02.1995**
(21) Numéro de dépôt: 92907346.8
(22) Date de dépôt: 13.02.1992
(51) Int. Cl.: A63H 33/00, A63F 9/06

(54) **OBJETS METAMORPHOSABLES PAR MANIPULATION**
DURCH MANIPULATION VERWANDELBARE GEGENSTAENDE
OBJECTS MODIFIABLE IN FORM BY MANIPULATION

(30) Priorité: 14.02.1991 FR 9101988
(43) Date de publication de la demande: 08.12.1993
(73) Titulaire: CIQUET, Bernard, F-06500 Menton (FR)
(72) Inventeur: CIQUET, Bernard, F-06500 Menton (FR)
(74) Mandataire: Pontet, Bernard
(86) Numéro de dépôt international: FR9200144
(87) Numéro de publication internationale: WO9214528

(56) Documents cités:
- DE-U- 8 700 084
- GB-A- 2 214 093
- GB-A- 2 215 226
- US-A- 2 814 155

## Description

La présente invention concerne un objet transformable, en mousse ou matériaux souples et élastiques, homogènes ou composites.

Les techniques de mise en oeuvre de tels matériaux (moulage, découpage, thermoformage ...) sont bien connues et l'invention porte sur la structure topologique de la forme des produits fabriqués qui leur confère des possibilités de transformation remarquable par une manipulation extrêmement facile.

On connaît d'après le GB-A-2215226 un jouet analogue à un sac que l'on peut retourner pour présenter l'une ou l'autre de ses faces vers l'extérieur. Chaque face peut être conformée à volonté.

Cet objet n'a qu'un caractère pédagogique et ludique limité à l'attrait des formes arbitraires des faces du sac, car la notion de retournement d'un sac n'est pas en elle-même surprenante.

On connaît aussi d'après le GB-A-2214093, un jeu constitué de cubes articulés entre eux selon des axes coplanaires, de manière à être rendus imperdables. Ce jeu ne procure pas d'effets particuliers en matière de variation de volume.

Le but de l'invention est de proposer un jeu permettant d'effectuer par simple manipulation des transformations de volume surprenantes.

Suivant l'invention, l'objet transformable entre au moins deux configurations intrinsèquement stables dans chacune desquelles une forme définit l'extérieur de l'objet et une forme est intérieure à l'objet, la transformation consistant à retourner complètement l'objet pour qu'une partie au moins de la forme définissant initialement l'extérieur passe à l'intérieur et qu'une partie au moins de l'autre forme passe à l'extérieur, par déformation du matériau constituant l'objet, est caractérisé en ce que les formes extérieures et intérieures définissent des blocs reliés entre eux par des régions rétrécies non coplanaires et/ou des blocs reliés en chaîne fermée par des régions rétrécies.

Ainsi, les configurations stables peuvent être très différentes les unes des autres, d'une manière qui amuse et surprend durablement. L'invention présente un intérêt pédagogique certain, elle excite la curiosité en matière de géométrie et développe la créativité dans le domaine des arts et sciences plastiques.

La structure peut être complexifiée en associant plusieurs couples de formes selon différents axes de retournement du volume de l'objet défini permettant d'obtenir des objets transformables de façons différentes selon l'axe de la manipulation effectuée.

Cette invention est destinée à réaliser industriellement des objets considérés individuellement ou associés en jeux, dont la structure, selon sa complexité, peut associer plusieurs formes géométriques ou figuratives, fonctionnelles ou non et dont la particularité est remarquable, que la transformation soit utilisée dans un but esthétique, ludique, didactique, ergothérapeutique, technique ou publicitaire.

La figure 1 présente un objet selon l'invention : le produit moulé en mousse est défini par sa forme extérieure (A) et sa forme intérieure (B). Après retournement, c'est la forme initialement intérieure (B) qui détermine le nouveau volume extérieur (B̅) et la forme d'abord visible (A) est inversée à l'intérieur (A̅) du volume retourné.

Les figures 2, 3 et 4 présentent 3 objets selon l'invention : découpés dans une plaque de mousse, ils sont définis par leur profil extérieur (A) et leur profil intérieur (B). Après une phase de retournement, c'est le profil découpé à l'intérieur (B) qui détermine le nouveau profil (B̅) de l'objet et le profil extérieur (A) est inversé en découpe intérieure (A̅).
- La figure 5 présente un objet selon l'invention combinant les 3 possibilités présentées en figures 2, 3 et 4 suivant 3 axes de retournement différents : l'objet est défini par sa forme extérieure (A) et les formes intérieures (Bx), (By), (Bz) pratiquées respectivement selon 3 axes différents du volume de l'objet. Après un retournement suivant l'un des axes c'est la découpe intérieure selon l'axe considéré qui détermine la nouvelle forme du volume retourné alors que la forme initiale (A) est inversée à l'intérieur (A̅x) ou (A̅y) ou (A̅z) ainsi que les formes intérieures selon les 2 autres axes.

## Revendications

1. Objet transformable par manipulation entre au moins deux configurations intrinsèquement stables dans chacune desquelles une forme (A) définit l'extérieur de l'objet et une forme (B) est intérieure à l'objet, la transformation consistant à retourner complètement l'objet pour qu'une partie au moins de la forme (A) définissant initialement l'extérieur passe à l'intérieur et qu'une partie au moins de l'autre forme (B) passe à l'extérieur, par déformation du matériau constituant l'objet, caractérisé en ce que les formes extérieure et intérieure définissent des blocs reliés entre eux par des régions rétrécies non coplanaires.

2. Objet transformable par manipulation entre au moins deux configurations intrinsèquement stables dans chacune desquelles une forme (A) définit l'extérieur de l'objet et une forme (B) est intérieure à l'objet, la transformation consistant à retourner complètement l'objet pour qu'une partie au moins de la forme (A) définissant initialement l'extérieur passe à l'intérieur et qu'une partie au moins de l'autre forme (B) passe à l'extérieur, par déformation du matériau constituant l'objet, caractérisé en ce que les formes extérieure et intérieure définissent des blocs reliés en chaîne fermée par des régions rétrécies.

3. Objet selon la revendication 1 ou 2, caractérisé en ce qu'il est réalisé d'un seul tenant en une matière déformable élastiquement telle que la mousse.

4. Objet selon l'une des revendications 1 à 3, caractérisé en ce qu'il a au moins dans l'une des configurations la forme générale d'une plaque.

5. Objet selon l'une des revendications 1 à 3, caractérisé en ce qu'il a la forme générale d'une plaque dans l'une et l'autre des configurations.

6. Objet selon l'une des revendications 1 à 3, caractérisé en ce qu'il est susceptible d'au moins trois configurations intrinsèquement stables avec possibilité de passer de l'une à l'autre par retournement suivant des axes différents.

7. Objet selon l'une des revendications 1 à 3, caractérisé en ce qu'il présente selon chacun d'au moins deux axes différents un couple formé d'une forme extérieure et d'une forme intérieure permutables par retournement.

## Claims

1. An object transformable by manipulation between at least two intrinsically stable configurations in each of which a shape (A) defines the outside of the object and a shape (B) is inside the object, the transformation consisting in completely reversing the object thereby to move inside the object at least part of the shape (A) initially defining the outside and to move outside the object at least part of the other shape (B), by deformation of the material constituting the object, characterized in that the outer and inner shapes define blocks connected between them by non-coplanar narrower portions.

2. An object transformable by manipulation between at least two intrinsically stable configurations in each of which a shape (A) defines the outside of the object and a shape (B) is inside the object, the transformation consisting in completely reversing the object thereby to move inside the object at least part of the shape (A) initially defining the outside and to move outside the object at least part of the other shape (B), by deformation of the material constituting the object, characterized in that the outer and inner shapes define blocks connected into a closed loop by narrower portions.

3. An object according to claim 1 or 2 characterized by being made as a single piece of resiliently deformable material such as foam.

4. An object according to one of claims 1-3 characterized by being generally plate-shaped in at least one of the configurations.

5. An object according to one of claims 1-3, characterized by being generally plate-shaped in both configurations.

6. An object according to one claims 1-3, characterized by being capable of at least three intrinsically stable configurations with a possibility of changing from one configuration into another by being reversed with respect to different axes.

7. An object according to one of claims 1-3, characterized by being provided along each of at least two different axes, with a couple of an outer shape and an inner shape which are interchangeable by reversal.

## Patentansprüche

1. Durch eine Manipulation zwischen zwei in sich stabilen Konfigurationen verwandelbarer Gegenstand, in denen jeweils eine Form (A) ein Äußeres des Gegenstandes definiert und sich eine Form (B) im Inneren des Gegenstandes befindet, wobei die Verwandlung darin besteht, daß der Gegenstand vollständig gewendet wird, damit ein Teil wenigstens der Form (A), die ursprünglich das Äußere definiert hat, in das Innere und ein Teil wenigstens der anderen Form (B) in das Äußere durch eine Verformung des den Gegenstand bildenden Materials übergeht, dadurch gekennzeichnet, daß die äußere und innere Form Blöcke begrenzen, die miteinander über nicht coplanare verengte Abschnitte verbunden sind.

2. Durch eine Manipulation zwischen zwei in sich stabilen Konfigurationen verwandelbarer Gegenstand, in denen jeweils eine Form (A) ein Äußeres des Gegenstandes definiert und sich eine Form (B) im Inneren des Gegenstandes befindet, wobei die Verwandlung darin besteht, daß der Gegenstand vollständig gewendet wird, damit ein Teil wenigstens der Form (A), die ursprünglich das Äußere definiert hat, in das Innere und ein Teil wenigstens der anderen Form (B) in das Äußere durch eine Verformung des den Gegenstand bildenden Materials übergeht, dadurch gekennzeichnet, daß die äußere und innere Form Blöcke begrenzen, die in einer geschlossenen Kette über verengte Abschnitte verbunden sind.

3. Gegenstand nach Anspruch 1 oder 2, dadurch gekennzeichnet, daß er einstückig aus einem verformbaren elastischen Material, wie beispielsweise Schaumstoff, gebildet ist.

4. Gegenstand nach einem der Ansprüche 1 bis 3, dadurch gekennzeichnet, daß er in wenigstens einer der Konfigurationen die allgemeine Form einer Platte aufweist.

5. Gegenstand nach einem der Ansprüche 1 bis 3, dadurch gekennzeichnet, daß er die generelle Form einer Platte in der einen und der anderen Konfiguration aufweist.

6. Gegenstand nach einem der Ansprüche 1 bis 3, dadurch gekennzeichnet, daß er wenigstens drei in sich stabile Konfigurationen annehmen kann mit der Möglichkeit, von der einen zur anderen durch Wendung um verschiedene Achsen überzugehen.

7. Gegenstand nach einem der Ansprüche 1 bis 3, dadurch gekennzeichnet, daß er um jede von wenigstens zwei verschiedenen Achsen ein durch eine äußere Form und eine innere Form, die durch Wenden permutierbar sind, gebildetes Paar aufweist.
